# EUROPÄISCHE PATENTSCHRIFT

(11) **EP 1 105 318 B1**
(45) Veröffentlichungstag und Bekanntmachung des Hinweises auf die Patenterteilung: **02.10.2002**
(21) Anmeldenummer: 99944396.3
(22) Anmeldetag: 14.08.1999
(51) Int. Cl.: B65D 41/04, B65D 51/16

(54) **VERSCHLUSSKAPPE**
SEALING CAP
CAPUCHON DE FERMETURE

(30) Priorität: 22.08.1998 EP 98115875
(43) Veröffentlichungstag der Anmeldung: 13.06.2001
(73) Patentinhaber: Crown Cork & Seal Technologies Corporation, Alsip, IL 60803 (US)
(72) Erfinder: PFEFFERKORN, Georg, 79379 Müllheim (DE); BÖSL, Udo, D-79591 Eimeldingen (DE)
(74) Vertreter: Hepp, Dieter
(86) Internationale Anmeldenummer: EP9905970
(87) Internationale Veröffentlichungsnummer: WO00010888

(56) Entgegenhaltungen:
- EP-A- 0 661 218
- WO-A-95/21095
- GB-A- 2 013 635

## Beschreibung

Die Erfindung betrifft eine Verschlusskappe mit den Merkmalen des Oberbegriffs von Patentanspruch 1 (siehe zum Beispiel das Dokument WO-A-95/21095).

Verschlusskappen aus Kunststoffmaterial werden in einer Vielzahl zum Verschliessen von Behältern, beispielsweise Getränkeflaschen eingesetzt.

Insbesondere bei kohlensäurehaltigen Getränken, aber auch bei Fruchtsäften, besteht das Problem, dass der Innendruck im Behälter im Laufe der Zeit ansteigen kann (durch Temperaturerhöhung oder Gärung). Weil Verschlusskappen normalerweise so gut wie möglich dichten sollen, um Leckagen zu vermeiden, besteht die Gefahr, dass der Behälter aufgrund eines erhöhten Innendrucks zerspringt. Vor allem bei Glasflaschen stellen herumspringende Glassplitter eine potentielle Gefahr dar.

Zur Lösung dieses Problems wurden bereits verschiedene Arten von Verschlusskappen vorgeschlagen.

Aus der EP-A-597 867 ist es beispielsweise bekannt, eine Verschlusskappe mit einer Dichteinlage zu versehen und gleichzeitig die Aufschraubposition der Verschlusskappe zu definieren. Bei erhöhtem Innendruck soll die Dichtscheibe komprimiert werden, und dabei als Überdruckventil wirken.

Aus der EP-A-464 384 ist ein selbstentlüftender Flaschenverschluss bekannt, bei welchem durch Schwächungen in der Kopfplatte die Dichtwirkung bei erhöhtem Innendruck aufgehoben werden soll.

Aus der DE-A-196 13 830 ist ein selbstentlüftender Verschluss bekannt, bei welchem der Kappenboden geschwächt ist. Die Schwächung führt dazu, dass bei erhöhtem Innendruck der Kappenboden nach aussen gewölbt wird (sogenanntes doming) und dass dabei eine einstückig mit dem Kappenboden ausgebildete Innendichtung druckentlastet wird.

Alle diese bekannten Lösungen weisen aber bestimmte Nachteile auf. Der Grad der Kompression einer eingelegten Dichtscheibe lässt sich nur schwierig kontrollieren. Ausserdem ist die Anpressung der Dichtscheibe über den ganzen Umfang der Behältermündung homogen, so dass die genaue Kontrolle des Entlüftungsvorgangs schwierig ist.

Bei mit Schwächungen in der Kopfplatte versehenen Verschlusskappen besteht das Problem, dass eine Innendichtung aufgrund des Domings druckentlastet werden kann, dass aber Dichtungen, welche am oberen Mündungsrand und vor allem aussen an der Behältermündung dichten, dadurch nicht druckentlastet werden.

Es ist eine Aufgabe der Erfindung, die Nachteile des Bekannten zu vermeiden, insbesondere also eine Verschlusskappe zu schaffen, welche bei optimaler Dichtigkeit unter Normalbedingungen ein zuverlässiges und genau kontrollierbares Entlüften bei erhöhtem Innendruck im von der Verschlusskappe verschlossenen Behälter ermöglicht. Die Verschlusskappe soll einfach und wirtschaftlich herstellbar sein und mit üblichen Aufschraubvorrichtungen aufschraubbar sein.

Erfindungsgemäss werden diese Aufgaben mit einer Verschlusskappe mit den Merkmalen des kennzeichnenden Teils von Patentanspruch 1 gelöst.

Die Verschlusskappe besteht im wesentlichen aus einem Kappenboden und einer Kappenwand. Am Kappenboden ist eine umlaufende Innendichtung vorgesehen. Die Dichtung ist mit einer Dichtlinie versehen, welche gegen die Innenseite der Behältermündung anpressbar ist und dabei eine Dichtwirkung erzielt.

Die Verschlusskappe kann mit an der Innenseite der Kappenwand angeordneten Rückhalteelementen, beispielsweise einem Schraubgewinde, auf der Behältermündung gehalten werden.

Die Verschlusskappe weist einen ersten Anschlag auf, welcher etwa vom Boden der Verschlusskappe entspringt.

Erfindungsgemäss ist axial zwischen den Rückhalteelementen und dem ersten Anschlag ein zweiter Anschlag zum Begrenzen der Aufschraubbewegung der Verschlusskappe angeordnet. Der zweite Anschlag kann beispielsweise mit dem Anfang eines Gewindes an der Behältermündung in Eingriff treten und so die Aufschraubbewegung begrenzen. Der zweite Anschlag ist vorteilhaft als umlaufender Ring ausgebildet, dessen Anschlagebene etwa senkrecht zur Achse der Verschlusskappe verläuft.

Die Kappenwand ist ausserdem mit einem verformbaren Wandabschnitt versehen. Der verformbare Wandabschnitt ist zwischen dem ersten und dem zweiten Anschlag angeordnet. Die Verformbarkeit kann durch eine Schwächung der Wanddicke im Bereich des Wandabschnittes erzielt werden, beispielsweise durch eine Vertiefung auf der Innenseite der Kappenwand.

Die Erfinder der vorliegenden Erfindung haben festgestellt, dass eine Schwächung der Verschlusskappe im Bereich der Kappenwand gegenüber bekannten Schwächungen im Kappenboden überraschende Vorteile aufweist. Ein erhöhter Innendruck in dem von der Verschlusskappe verschlossenen Behälter führt nicht in erster Linie zu einer Wölbung des Kappenbodens, sondern zu einer axialen Verschiebung des Kappenbodens. Die Bewegung ist also im wesentlichen linear. Dies bedeutet, dass allfällige Dichtungen an der Aussenseite oder an der Stirnseite der Behältermündung aufgrund der axialen Translationsbewegung des Kappenbodens ebenfalls ausser Dichteingriff geraten. Selbstverständlich kann nach wie vor eine bestimmte Krümmung auftreten.

Damit die Verschlusskappe zum richtigen Zeitpunkt entlüftet, ist der axiale Abstand zwischen dem ersten und dem zweiten Anschlag einerseits und die Eindringtiefe der Dichtlinie andererseits derart gewählt, dass die Dichtlinie bei einem vorbestimmten Innendruck ausser Eingriff mit der Innenseite der Behältermündung gerät. Dieser Minimaldruck ist je nach Füllgut im Behälter unterschiedlich. Bei Fruchtsäften liegt er etwa bei 2 bar, bei leicht CO₂-haltigen Getränken bei 5 bar und bei einem Inhalt mit 4 Vol.% CO₂ oberhalb 8 bar. Der Grad der Verformbarkeit des Wandabschnittes wird ebenfalls entsprechend ausgewählt.

Der erste Anschlag gerät beim Aufschrauben in Eingriff mit der Oberseite der Behältermündung bevor der zweite Anschlag mit dem Gewindeanfang in Eingriff gerät.

Dazwischen wird der erste Anschlag und der verformbare Wandbereich aufgrund der Aufschraubbewegung verformt.

Die Eindringtiefe der Dichtlinie bezeichnet den axialen Abstand der Dichtlinie von dem ersten Anschlag in deformierten Zustand bzw. den Abstand der Dichtlinie von der Oberseite der Behältermündung.

Durch die gezielte Wahl des Abstandes zwischen den Anschlägen und der Verformbarkeit des Wandabschnittes wird der verformbare Wandabschnitt beim Aufschrauben des Verschlusses in der Art einer Feder auf einen vorbestimmten Wert vorgespannt. Durch geeignete Wahl der Eindringtiefe der Dichtlinie ist der Zeitpunkt des Entlüftens vorbestimmbar. Wenn der Innendruck so gross ist, dass der Kappenboden gegen die Federkraft um die Eindringtiefe verschoben wird, entlüftet der Verschluss.

Die Verformbarkeit wird für Normalbedingung eingestellt, d.h. für Temperaturen im Bereich von 15 - 35° C. Wenn die Aussentemperatur diese Werte übersteigt, wird die Verformbarkeit grösser (Erweichung des Plastikmaterials). Die Entlüftungsfunktion wird also bei höherer Temperatur begünstigt.

Die beiden Anschläge dienen zum genau definierten Vorspannen der Schwächungszone in der Kappenwand. Dabei kann ein genau vordefinierter Entlüftungsdruck eingestellt werden.

Die Innendichtung weist ausserdem vorteilhaft auf ihrer der Kappenschürze zugewandten Seite Entlüftungsaussparungen auf. Die Entlüftungsaussparungen sind unterhalb der Dichtlinie angeordnet. Die Innendichtung ist vorteilhaft als sogenannte Olivendichtung ausgebildet. Dies bedeutet, dass die Dichtlinie einen maximalen äusseren Durchmesser der Innendichtung definiert und beabstandet zur Innenseite des Kappenbodens angeordnet ist. Solche Olivendichtungen haben den Vorteil, im Innern der Behältermündung zu dichten, wo normalerweise eine genau definierte Dichtfläche ohne Beschädigungen zu finden ist. Der Nachteil von solchen Olivendichtungen ist aber, dass sie aufgrund der Vorspannung bereits dichten, wenn sich die Verschlusskappe nicht in der aufgesetzten Stellung befindet, sondern axial leicht oberhalb der Dichtstellung. Dank der Entlüftungsaussparungen, die vorteilhaft unmittelbar unterhalb der Dichtlinie beginnen, wird die Dichtwirkung aufgehoben, sobald die Dichtlinie ausserhalb der Behältermündung liegt. Eine Verlängerung der Dichtwirkung aufgrund einer Verschiebung der Dichtlinie über die sich nach unten konisch verjüngende Innendichtung wird damit verhindert.

Die Verschlusskappe kann ausserdem mit einem umlaufenden Dichtwulst versehen sein, der gegen die Aussenseite der Behältermündung anpressbar ist. Der Dichtwulst ist axial zwischen dem ersten und zweiten Anschlag angeordnet.

Die Verschlusskappe ist ausserdem vorteilhaft mit Offenhaltelementen versehen. Solche Offenhaltelemente können beispielsweise oberhalb der Dichtlinie auf der der Kappenwand zugewandten Oberfläche der Innendichtung vorgesehen sein. Die Offenhaltelemente vermeiden ein Verschieben der Dichtlinie. Wenn es bei erhöhtem Innendruck dennoch zu einem Doming des Kappenbodens kommen sollte, stützen sich die Offenhaltelemente auf der Behältermündung ab, so dass die Lage der Innendichtung in Bezug auf die Behältermündung im wesentlichen nur durch Translation verändert wird. Offenhaltelemente können selbstverständlich an den übrigen Dichtelementen, insbesondere an dem als Dichtung wirkenden zweiten Anschlag oder an dem obtionalen gegen die Aussenseite des Behälters anpressbaren ringförmigen Wulst.

Die Erfindung wird im Folgenden in Ausführungsbeispielen und anhand der Zeichnungen näher erläutert:

Es zeigen:
- Figur 1: einen Querschnitt durch eine erfindungsgemässe Verschlusskappe,
- Figur 2: einen vergrösserten Ausschnitt der Dichtpartie einer Verschlusskappe auf einer Behältermündung,
- Figur 3: eine vergrösserte Darstellung der Dichtpartie eines Verschlusses auf einem Behälter mit erhöhtem Innendruck und
- Figur 4: eine schematische Darstellung einer Untenansicht einer Verschlusskappe.

Figur 1 zeigt eine Verschlusskappe 1, welche im wesentlichen aus einem Kappenboden 2 und einer Kappenwand 3 besteht. Die Kappenwand 3 ist mit einem Schraubgewinde 6 versehen, mit welchem die Verschlusskappe 1 auf eine Behältermündung 20 aufgeschraubt werden kann.

An der Innenseite des Kappenbodens 2 ist eine Innendichtung 4 in der Form einer umlaufenden Dichtlippe angeordnet. Die Innendichtung 4 ist als sogenannte Olivendichtung ausgebildet. Die Innendichtung 4 weist eine Dichtlinie 5 auf, welche gegen die Innenseite einer Behältermündung anpressbar ist. Die Dichtlinie 5 ist im Abstand zur Innenseite des Kappenbodens 2 angeordnet und definiert den maximalen Aussendurchmesser der der Kappenschürze 3 zugewandten Oberfläche 10 der Innendichtung 4.

Die Innendichtung 4 ist unterhalb der Dichtlinie 5 mit Entlüftungsaussparungen 11 versehen, welche auf der Oberfläche 10 angeordnet sind.

Auf der Innenseite des Kappenbodens 2 ist ein erster Anschlag 8 vorgesehen. Der erste Anschlag 8 ist als umlaufender Wulst ausgebildet, der gleichzeitig eine Dichtfunktion hat.

Oberhalb des Endes des Gewindes 6 ist ein zweiter Anschlag 7 an der Innenseite der Kappenwand 3 oberhalb des Gewindes 6 angeordnet. Der Anschlag 7 weist eine Anschlagebene auf, die etwa senkrecht zur Achse der Verschlusskappe verläuft. Die Anschläge 7, 8 sind in axialer Richtung um einen vorbestimmbaren Abstand d beabstandet.

Zwischen dem ersten Anschlag 8 und dem zweiten Anschlag 7 ist die Kappenwand 3 mit einem verformbaren Wandbereich 9 versehen.

Auf der Oberfläche 10 der Innendichtung 4 sind ausserdem Offenhaltelemente 13 angeordnet, welche sicherstellen, dass sich die Dichtlinie 5 der Innendichtung 4 nicht verschiebt, d.h. dass die Innendichtung 4 nur im Bereich der Dichtlinie 5 dichtend an der Innenseite der Behältermündung anliegen kann.

Die Aussenseite der Kappenschürze 3 ist ausserdem mit einer Riffelung bzw. mit Rippen 14 versehen, welche der Kappenwand 3 unterhalb der Schwächungszone 9 eine ausreichende Festigkeit und gute Griffeigenschaften verleihen.

Die Verschlusskappe 1 kann ausserdem mit einem Garantieband 15 und mit vertikalen Entlüftungsschlizen 16 versehen sein, die das Gewinde 6 unterbrechen. Solche Garantiebänder und Entlüftungsschlitze sind dem Fachmann bekannt.

In Figur 2 ist die Dichtpartie der Verschlusskappe gemäss Figur 1 vergrösstert dargestellt. Wenn die Verschlusskappe 1 auf eine Behältermündung 20 aufgeschraubt wird, gerät zuerst der erste Anschlag 8 mit der Stirnseite 23 der Behältermündung 20 in Eingriff. Durch weiteres Aufschrauben wird die Kappenwand 3 im Bereich des verformbaren Wandabschnittes 9 solange axial verformt, bis der zweite Anschlag 7 mit dem Gewindeanfang 22 der Behältermündung 20 in Eingriff tritt. In vollständig aufgesetztem Zustand ist also der verformbare Wandbereich 9 auf einen genau vorbestimmten Wert vorgespannt.

Gleichzeitig dichtet ein umlaufender Dichtwulst 12 gegen die Aussenseite 24 der Behältermündung 20. Auf der Innenseite 21 der Behältermündung 20 liegt die Innendichtung 4 mit der Dichtlinie 5 dichtend an. Die Dichtlinie 5 hat eine durch die relative Lage zum zweiten Anschlag 7 vorbestimmte Eindringtiefe t in der Behältermündung.

Sobald im mit der Verschlusskappe 1 verschlossenen Behälter der Innendruck steigt, wird der Kappenboden 2 in axialer Richtung A nach oben verschoben (siehe Figur 3). Die axiale Verschiebung des Kappenbodens 2 wird durch den verformbaren Wandabschnitt 9 begünstigt. Der zweite Anschlag 7 bleibt dabei in Eingriff mit dem Gewindeanfang 22 der Behältermündung 20. Der erste Anschlag 8 wird von der Stirnseite 23 der Behältermündung 20 abgehoben und die Innendichtung 4 gleitet entlang der Innenseite 21 der Behältermündung 20 in Pfeilrichtung A nach oben, sodass die Dichtlinie 5 ausser Eingriff mit der Innenseite 21 gerät. Ein erhöhter Innendruck kann deshalb durch die Entlüftungsaussparungen 11 ausgeglichen werden. Zwischen dem zweiten Anschlag 7 und dem Gewindeanfang 22 besteht aufgrund der Gewindesteigung nur auf einem kurzen Umfangsabschnitt ein dichtender Kontakt. Der Abbau des Innendrucks wird ausserdem durch die in Figur 1 gezeigten Entlüftungsschlitze 16 begünstigt.

Durch die axiale Verschiebung des Kappenbodens 2 wird auch der gegen die Aussenseite 24 der Behältermündung 20 angepresste Wulst 12 druckentlastet, sodass eine Entlüftung möglich ist.

Die Entlüftungsaussparungen 11 sind von besonderem Vorteil, weil die Innendichtung 4 unter Vorspannung in die Behältermündung eingeführt wird und die Dichtlinie 5 tief in der Behältermündung angeordnet ist. Aufgrund der Entlüftungsaussparungen 11 findet eine Entlüftung statt, sobald die Dichtlinie 5 ausser Eingriff mit der Innenfläche 21 der Behältermündung tritt. Ohne Entlüftungsaussparungen 11 würde die Oberfläche 10 der Innendichtung 4 aufgrund der Vorspannung auch unterhalb der Dichtlinie 5 während der axialen Verschiebung noch in dichtendem Eingriff mit der Innenseite 21 der Behältermündung 20 bleiben.

Das Offenhaltelement 13 bzw. die Offenhaltelemente 13 stellen eine geradlinige Verschiebung des Kappenbodens 2 sicher und vermeiden, dass die Innendichtung 4 eine Kippbewegung durchführt, d.h. sich über die oberhalb der Dichtlinie 5 liegende Oberfläche abrollt.

In Figur 4 ist die Verschlusskappe 1 schematisch in der Unteransicht dargestellt. Gewinde, Anschläge und der aussenliegende Dichtwulst 12 sind zur Vereinfachung weggelassen. Die Entlüftungsaussparungen 11 und die Offenhaltelemente 13 sind regelmässig über den Umfang der Innendichtung 4 angeordnet.

Der Kern der Erfindung besteht darin, den Kappenboden 2 ohne Schwächungen auszubilden, sodass ein Doming des Kappenbodens, d.h. eine Auswärtswölbung erschwert oder verringert wird. Statt dessen ist ein verformbarer Wandabschnitt 9 im Bereich der Kappenwand 3 vorgesehen. Diese Schwächung im Bereich der Kappenwand 3 erlaubt eine axiale Bewegung des Kappenbodens bei erhöhtem Innendruck. Die in Figur 3 gezeigte Darstellung ist zur Verdeutlichung des Gasablassvorgangs übertrieben ausgeführt. In der Realität hebt sich der Kappenboden bei erhöhtem Innendruck nur um einen geringen Betrag. Sobald der Innendruck wieder kleiner wird, senkt sich der Kappenboden 2 wieder und die Verschlusskappe 1 dichtet wieder. Es hat sich gezeigt, dass mit derartigen Anordnungen der Innendruck im Behältern über mehrere Wochen hinweg auf einem ausreichend niedrigen Wert gehalten werden kann. Dabei sind eine Vielzahl von nacheinander folgenden Entlüftungsprozessen zu beobachten.

Wesentlich für den Grad der Vorspannung der Schwächungszone 9 ist der Abstand d zwischen dem ersten Anschlag 7 und dem zweiten Anschlag 8 im Vergleich zum axialen Abstand d zwischen der Oberkante des Gewindeanfangs 22 und der Stirnseite 23 der Behältermündung 20. Der Abstand zwischen den Anschlägen 7, 8 beträgt im Ausführungsbeispiel 1,3 bis 1,5 mm. Der Abstand zwischen der Oberkante des Gewindeanfangs 22 und der Stirnseite 23 der Behältermündung 20 beträgt 1,7 mm. Die Eindringtiefe t der Dichtlinie 5 beträgt je nach Inhalt des Behälters 0,8 bis 1,0 mm.

Die Entlüfutungsaussparungen 11 sind in einem Abstand von 0,2 bis 0,3 mm unter der Dichtlinie 5 auf der Oberfläche 10 der Innendichtung 4 angeordnet. Die Entlüftungsaussparungen 11 erstrecken sich gegen das untere Ende der Innendichtung 4 wenigstens über denjenigen Teil der Oberfläche 10 der Innendichtung 4, welcher beim Aufschrauben oder beim Abschrauben der Verschlusskappe 1 im Eingriff mit der Innenseite 21 der Behältermündung stehen kann.

## Patentansprüche

1. Verschlusskappe (1) mit einem Kappenboden (2) und einer Kappenwand (3),
mit einer umlaufenden, vom Kappenboden (2) entspringenden Innendichtung (4) mit einer Dichtlinie (5), welche bei aufgeschraubter Verschlusskappe in Eingriff mit der Innenseite (21) einer Behältermündung (20) bringbar ist,
und mit an der Kappenwand (3) angeordneten Rückhalteelementen (6) zum Halten der Verschlusskappe (1) an der Behältermündung (20),
wobei die Verschlusskappe (1) einen ersten Anschlag (8) aufweist, welcher vom Kappenboden (2) entspringt, und wobei
die Verschlusskappe (1) einen axial zwischen den Rückhalteelementen (6) und dem ersten Anschlag (8) angeordneten zweiten Anschlag (7) zum Begrenzen der Aufschraubbewegung aufweist und
**dadurch gekennzeichnet,**
**dass** die Kappenwand (3) mit einem verformbaren Wandabschnitt (9) versehen ist, der axial zwischen dem ersten Anschlag (8) und dem zweiten Anschlag (7) angeordnet ist, wobei der Abstand (d) zwischen dem ersten Anschlag (8) und dem zweiten Anschlag (7), die Eindringtiefe (t) der Dichtlinie (5) und der Grad der Verformbarkeit des Wandabschnittes derart gewählt sind, dass die Dichtlinie (4) bei einem vorbestimmbaren Innendruck ausser Dichteingriff mit der Innenseite (2) der Behältermündung bringbar ist.

2. Verschlusskappe nach Anspruch 1, **dadurch gekennzeichnet, dass** der erste Anschlag (8) und der zweite Anschlag (7) derart angeordnet sind, dass der zweite Anschlag (7) mit dem Anfang (22) des Gewindes der Behältermündung (20) in Eingriff bringbar ist, nachdem der erste Anschlag (8) mit der Stirnseite (23) der Behältermündung (20) in Eingriff bringbar ist.

3. Verschlusskappe nach einem der Ansprüche 1 oder 2, **dadurch gekennzeichnet, dass** die Innendichtung (4) auf ihrer der Kappenwand zugewandten Oberfläche (10) wenigstens eine unterhalb der Dichtlinie (5) angeordnete Entlüftungsaussparung (11) aufweist.

4. Verschlusskappe nach Anspruch 3, **dadurch gekennzeichnet, dass** die Entlüftungsaussparung (11) unmittelbar unterhalb der Dichtlinie (5) beginnt und sich gegen das Ende der Innendichtung (4) erstreckt.

5. Verschlusskappe nach einem der Ansprüche 1 bis 4, **dadurch gekennzeichnet, dass** die Verschlusskappe einen umlaufenden Dichtwulst (12) aufweist, der axial zwischen dem ersten Anschlag (7) und dem zweiten Anschlag (8) angeordnet ist und der gegen die Aussenseite (24) der Behältermündung (20) anpressbar ist.

6. Verschlusskappe nach einem der Ansprüche 1 bis 5, **dadurch gekennzeichnet, dass** die der Kappenschürze (3) zugewandte Oberfläche (10) der Innendichtung (4) wenigstens ein Offenhaltelement (13) aufweist, welches axial oberhalb der Dichtlinie (5) angeordnet ist.

7. Verschlusskappe nach einem der Ansprüche 1 bis 6, **dadurch gekennzeichnet, dass** der verformbare Wandabschnitt (9) durch eine Schwächung der Wanddicke, vorzugsweise durch eine Vertiefung auf der Innenseite der Kappenwand (3) gebildet ist.

8. Verpackung mit einer Verschlusskappe nach einem der Ansprüche 1 bis 7 mit einem Behälter mit einer Behältermündung mit einem Gewinde, wobei die Behältermündung eine Stirnseite (23) aufweist, mit welcher der erste Anschlag (8) in Eingriff bringbar ist, wobei das Gewinde einen Anfang (22) aufweist, mit welchem der zweite Anschlag (7) der Verschlusskappe in Eingriff bringbar ist und wobei der axiale Abstand (d') zwischen der Stirnseite (23) und dem Anfang (22) des Gewindes grösser ist als der axiale Abstand (d) zwischen dem ersten Anschlag (8) und dem zweiten Anschlag (7).

## Claims

1. A closure cap (1) with a cap base (1) and with a cap wall (3)
with a circumferential inner seal (4) rising from the cap base (2), with a sealing line (5) which with a screwed-on closure cap can be brought into engagement with the inner side (21) of a container opening (20),
and with retaining elements (6) arranged on the cap wall (3), for retaining the closure cap (1) on the container opening (20),
whereby the closure cap (1) comprises a first abutment (8) which rises from the cap base (2), and whereby
the closure cap (1) comprises a second abutment (7) axially arranged between the retaining elements (6) and the first abutment (8), for limiting the screwing-on movement,
**characterized in that** the cap wall (3) is provided with a deformable wall section (9) which is axially arranged between the first abutment (8) and the second abutment (7), wherein the distance (d) between the first abutment (8) and the second abutment (7), the penetration depth (t) of the sealing line (5) and the degree of deformability of the wall section are selected in a manner such that the sealing line (5) at a predeterminable inner pressure can be brought out of sealing engagement with the inner side (2) of the container opening.

2. A closure cap according to claim 1, **characterised in that** the first abutment (8) and the second abutment (7) are arranged in a manner such that the second abutment (7) can be brought into engagement with the beginning (22) of the thread of the container opening (20) after the first abutment (8) can be brought into engagement with the end-face side (23) of the container opening (20).

3. A closure cap according to one of the claims 1 or 2, **characterised in that** the inner seal (4) on its surface (10) facing the cap wall comprises at least one venting relief (11) arranged below the sealing line (5).

4. A closure cap according to claim 3, **characterised in that** the venting relief (11) begins directly below the sealing line (5) and extends towards the end of the inner seal (4).

5. A closure cap according to one of the claims 1 to 4, **characterised in that** the closure cap comprises a circumferential sealing bulge (12) which is axially arranged between the first abutment (7) and the second abutment (8) and which can be pressed against the outer side (24) of the container opening (20).

6. A closure cap according to one of the claims 1 to 5, **characterised in that** the surface (10) of the inner seal (4), which faces the cap skirt (3), comprises at least one retaining-open element (13) which is axially arranged above the sealing line (5).

7. A closure cap according to one of the claims 1 to 6, **characterised in that** the deformable wall section (9) is formed by a weakening of the wall thickness, preferably by a deepening on the inner side of the cap wall (3).

8. A packaging with a closure cap according to one of the claims 1 to 7 with a container with a container opening with a thread, wherein the container opening comprises an end-face side (23) with which the first abutment (8) can be brought into engagement, wherein the thread comprises a start (22) with which the second abutment (7) of the closure cap can be brought into engagement, and wherein the axial distance (d') between the end-face side (23) and the beginning (22) of the thread is larger than the axial distance (d) between the first abutment (8) and the second abutment (7).

## Revendications

1. Couvercle (1) avec un fond (2) et une paroi (3), comprenant
un joint d'étanchéité intérieur circulaire (4) qui dépasse du fond de couvercle (2) et qui présente une ligne d'étanchéité (5) apte à venir en prise, quand le couvercle est vissé, avec le côté intérieur (21) d'une ouverture de récipient (20),
et des éléments de retenue (6) qui sont disposés sur la paroi de couvercle (3) pour retenir le couvercle (1) sur ladite ouverture de récipient (20),
le couvercle (1) comportant une première butée (8) qui dépasse du fond (2), et
le couvercle (1) comportant une seconde butée (7) qui est disposée axialement entre les éléments de retenue (6) et la première butée (8) pour limiter le mouvement de vissage,
**caractérisé en ce que** la paroi de couvercle (3) est pourvue d'une section déformable (9) qui est disposée axialement entre la première butée (8) et la seconde butée (7), la distance (d) entre la première butée (8) et la seconde butée (7), la profondeur de pénétration (t) de la ligne d'étanchéité (5) et le degré de déformabilité de ladite section de paroi étant choisis pour que la ligne d'étanchéité (5), en présence d'une pression interne apte à être prédéfinie, puisse cesser d'être en prise d'étanchéité avec le côté intérieur (21) de l'ouverture de récipient.

2. Couvercle selon la revendication 1, **caractérisé en ce que** la première butée (8) et la seconde butée (7) sont disposées de telle sorte que la seconde butée (7) puisse venir en prise avec le début (22) du filetage de l'ouverture de récipient (20) après que la première butée (8) est venue en prise avec le côté frontal (23) de l'ouverture de récipient (20).

3. Couvercle selon la revendication 1 ou 2, **caractérisé en ce que** le joint d'étanchéité intérieur (4) présente, sur sa surface (10) tournée vers la paroi de couvercle, au moins un évidement d'évacuation d'air (11) disposé au-dessous de la ligne d'étanchéité (5).

4. Couvercle selon la revendication 3, **caractérisé en ce que** l'évidement d'évacuation d'air (11) commence juste au-dessous de la ligne d'étanchéité (5) et s'étend en direction de l'extrémité du joint d'étanchéité intérieur (4).

5. Couvercle selon l'une des revendications 1 à 4, **caractérisé en ce qu'**il comporte un renflement d'étanchéité circulaire (12) qui est disposé axialement entre la première butée (8) et la seconde butée (7) et qui est apte à être pressé contre le côté extérieur (24) de l'ouverture de récipient (20).

6. Couvercle selon l'une des revendications 1 à 5, **caractérisé en ce que** la surface (10) du joint d'étanchéité intérieur (4) tournée vers la jupe de couvercle (3) comporte au moins un élément de maintien d'ouverture (13) qui est disposé axialement au-dessus de la ligne d'étanchéité (5).

7. Couvercle selon l'une des revendications 1 à 6, **caractérisé en ce que** la section de paroi déformable (9) est définie par une réduction de l'épaisseur de paroi, de préférence par un creux sur le côté intérieur de la paroi de couvercle (3).

8. Emballage comportant un couvercle selon l'une des revendications 1 à 7 et un récipient avec une ouverture à filetage, l'ouverture de récipient présentant un côté frontal (23) avec lequel la première butée (8) peut venir en prise, le filetage présentant un début (22) avec lequel la seconde butée (7) du couvercle peut venir en prise, et la distance axiale (d') entre le côté frontal (23) et le début (22) du filetage étant supérieure à la distance axiale (d) entre la première butée (8) et la seconde butée (7).
